# EUROPÄISCHE PATENTSCHRIFT

(11) **EP 0 126 913 B1**
(45) Veröffentlichungstag und Bekanntmachung des Hinweises auf die Patenterteilung: **23.03.1988**
(21) Anmeldenummer: 84103861.5
(22) Anmeldetag: 07.04.1984
(51) Int. Cl.: E06B 3/26

(54) **Vorrichtung zum Verbinden der Teile eines wärmegedämmten Verbundprofils**
Device for assembling the parts of a thermally insulated composite profile
Dispositif pour assembler les parties d'un profilé composite thermiquement isolé

(30) Priorität: 27.05.1983 DE 3319262
(43) Veröffentlichungstag der Anmeldung: 05.12.1984
(73) Patentinhaber: SCHÜCO International GmbH & Co., D-33609 Bielefeld (DE)
(72) Erfinder: Jäger, Tilo, Dr., D-4800 Bielefeld 1 (DE); Höcker, Eitel, D-4800 Bielefeld 15 (DE); Tönsmann, Armin, D-4800 Bielefeld 18 (DE); Habicht, Siegfried, D-4811 Leopoldshöhe (DE)
(74) Vertreter: Stracke, Alexander, Dipl.-Ing.

(56) Entgegenhaltungen:
- EP-A- 0 006 555
- CH-A- 303 353
- DE-A- 3 025 706
- SCHÜCO-Prospekt "ISKOTHERM", 12.82

## Beschreibung

Die Erfindung bezieht sich auf eine Vorrichtung zum Verbinden der Teile eines wärmegedämmten, aus zwei Metallprofilen und mindestens einem Isolierstab bestehenden Verbundprofils, bei dem der Isolierstab in Nuten der Metallprofileeingreift und außenliegende Nutstege mittels einer Rändelrolle oder mehrerer Rändelrollen der Vorrichtung umformbar und auf den Isolierstab preßbar sind, jede Rändelrolle scheibenförmig ausgebildet und in einer an einer Welle lösbar befestigten Einspannung festgelegt ist.

Bei der bekannten Vorrichtung dieser Art (Schüco-Prospekt « lskotherm -, P 1800/12.82) wird die Einspannung durch zwei Ringscheiben gebildet, die sich an den Seitenflächen der Rändelrolle abstützen und durch Schrauben miteinander verbunden und verspannt sind, die durch Durchsteckbohrungen der Rändelrolle geführt sind. Durch diese feste Einspannung der Rändelrolle ergeben sich in der Praxis insofern erhebliche Schwierigkeiten, als für eine einwandfreie Verbindung der Metallprofile mit dem Isolierstab oder mit den Isolierstäben die Rändelrolle exakt mittig zu den im Verbundbereich liegenden, zu verformenden Nutstegen ausgerichtet sein muß und auch die Dicke dieser Nutstege nicht unterschiedlich sein darf. Diese exakte Ausrichtung der Rändelrolle zu den zu verformenden Nutstegen der Metallprofile ist in den Fällen nicht gegeben, in denen eine ungünstige Toleranzüberlagerung der zu verbindenden Teile vorliegt.

Es ist ferner eine Vorrichtung zum Verbinden der Teile eines wärmegedämmten Verbundprofils bekannt (DE-A-3 025 706), bei der die Rändelrollen zum Anformen von Nutstegen an den Isolierstab an einem Mittelträger drehbar gelagert sind, der sich vertikal erstreckt und am oberen Ende Laufrollen aufweist, denen eine horizontale Abstützfläche zugeordnet ist. Der Mittelträger ist mit Verstellmitteln ausgerüstet, durch die der vertikale Abstand zwischen den Laufrollen und den Rändelrollen geändert werden kann. Durch diese Abstandsänderung zwischen der Abstützfläche für die Laufrollen und der Wirkungsebene der Rändelrollen wird nur eine Anpassung der Lage der Rändelrollen an das jeweilige zu bearbeitende Verbundprofil vorgenommen. Nach dieser Ausrichtung der Rändelrollen gegenüber dem Verbundprofil werden die Rändelrollen in ihrer Betriebslage festgelegt, wobei die Rändelrollen nur um geringes Maß in axialer Richtung verschiebbar sind. das jedoch nicht ausreicht, um ungünstige Toleranzüberlagerungen der zu verbindenden Teile auszugleichen.

Der Erfindung liegt die Aufgabe zugrunde, eine Vorrichtung der eingangs genannten Art so zu gestalten, daß auch bei ungünstigen Toleranzüberlagerungen der zu verbindenden Einzelteile ein einwandfreier Verbund erreicht wird.

Diese Aufgabe wird nach der Erfindung dadurch gelöst, daß die Rändelrolle in der Einspannung in axialer Richtung um ein derartiges Maß schwimmend verschiebbar gelagert ist, daß ungünstige Toleranzüberlagerungen der zu verbindenden Teile ausgleichbar sind.

Die axiale Verschiebbarkeit der Rändelrolle aus einer Mittellage kann 0.5 bis 1 mm nach jeder Seite betragen.

Bei einer Ausführungsform der Erfindung weist die Rändelrolle zwei in Abstand voneinander angeordnete, kegelige, mit einer Verzahnung versehene Umfangsflächen auf, wobei der jeweilige, zwischen zwei Zähnen vorgesehene Zahngrund parallel zur kegeligen Umfangsfläche verläuft.

Hierdurch ergibt sich eine günstige Kraftabtragung von der Rändelrolle auf die Nutstege.

Durch die axiale Verschiebbarkeit ist die Rändelrolle schwimmend gegenüber den außenliegenden Nutstegen der Metallprofile gelagert, die sie verformt, auf den Isolierstab preßt und mit einer Rändelung versieht. Durch die schwimmende Lagerung in axialer Richtung können bei der Relativbewegung zwischen dem im allgemeinen in sechs Meter Länge gefertigen Verbundprofil und der Rändelrolle Ausrichtungenauigkeiten ausgeglichen werden.

Weitere Merkmale der Erfindung ergeben sich aus den Unteransprüchen und der folgenden Beschreibung der bekannten, gattungsbildenden und einer erfindungsgemäßen Ausführungsform der Vorrichtung.

Es zeigen :
Fig. 1 die Vorrichtung im Aufriß,
Fig: 1a eine Ansicht des mittleren Ständers der Vorrichtung in Richtung des Pfeiles la,
Fig. 1 b eine Ansicht des mittleren Ständers der Vorrichtung in Richtung des Pfeiles Ib,
Fig. 2 die bekannte Rändelrolle und ihre Einspannung im Aufriß,
Fig. 3 eine Ansicht in Richtung des Pfeiles 111 in Fig. 2,
Fig. 4 das Verbundprofil nach der Bearbeitung durch die Rändelrolle nach den Fig. 2 und 3 im Aufriß.
Fig. 5 eine Ansicht in Richtung des Pfeiles V in Fig. 4,
Fig. 6 die erfindungsgemäße Rändelrolle mit ihrer Einspannung und Lagerung auf einer angetriebenen Welle, und zwar teilweise im Vertikalschnitt,
Fig. 7 die Rändelrolle nach der Fig. 6 beim Herstellen des Verbundes,
Fig. 7a ein Kraftdiagramm.
Fig. 8 ein Ansicht in Richtung des Pfeiles VIII in Fig. 7 und
Fig. 9 ein mit zwei Profilstäben ausgerüstetes Verbundprofil und zwei mit den äußeren Nutstegen der Metallprofile zusammenwirkende Rändelrollen.

Die Vorrichtung nach der Fig. 1 weist einen mittleren Ständer 1 auf, in dem um horizontale Achsen drehbar gelagerte Wellen angeordnet sind. Bei dem dargestellten Ausführungsbeispiel ist der Ständer 1 mit sechs Wellen ausgerüstet, an deren Enden Führungsrollen vorgesehen sind. Von den unteren Wellen 2, 3. 4, die in der Höhenlage nicht verstellbar sind, werden die Wellen 2 und 3 mit Führungsrollen ausgerüstet, während auf der Welle 4, die angetrieben wird, eine Rändelrolle festgelegt wird. Die oberen Wellen 5, 6, 7 sind mittels eines Handrades 8 in der Höhenlage einstellbar. Von den oberen Wellen wird ausschließlich die mittlere Welle 6 angetrieben, auf der eine Rändelrolle befestigt ist. Die übrigen Wellen 5 und 6 sind mit Führungsrollen ausgerüstet.

Die Vorrichtung weist ferner Schlitten 9 und 10 auf, die mit um vertikale Achsen drehbar gelagerte Führungsrollen 11, 12 ausgerüstet und in horizontaler Richtung mittels Handräder 13, 14 verfahrbar sind.

Aus der Fig. 1 ergibt sich, daß gleichzeitig zwei Verbundprofile 15 gefertigt werden können. Die Verbundprofile durchlaufen die Vorrichtung in Richtung der Pfeile X. Den Vorschub erhalten die Verbundprofile durch die angetriebenen Rändelrollen, während den anderen an die Verbundprofilteile angestellten Rollen nur eine Führungsfunktion zukommt.

In dem Ständer 1 sind zusätzlich zu den Wellen 2 bis 7 um vertikale Achsen drehbare Führungsrollen 16 gelagert, von denen eine in der Fig. 9 dargestellt ist.

Die bekannte Rändelrolle 17, die in den Fig. 2 und 3 aufgezeigt ist, weist zwei in Abstand voneinander angeordnete kegelige Umfangsflächen 18, 19 auf, die mit einer Verzahnung versehen sind. Aus der Fig. 2 ergibt sich, daß der von zwei Zähnen begrenzte Zahngrund 20 parallel zur Drehachse 21 der Rändelrolle verläuft, so daß die Verzahnung im Vertikalschnitt dreieckförmig ausgebildet ist. Hierdurch ergibt sich, wie in der Fig. 5 dargestellt, ein breites Rändelungsband in den von der Rändelrolle verformten Nutstegen 22, 23. der Metallprofile 24, 25. Die Breite b des Rändelungsbandes entspricht der Breite des Zahngrundes 20.

Bei der bekannten Ausführung nach den Fig. 2 und 3 wird die scheibenförmige Rändelrolle 17 zwischen zwei Ringscheiben 26, 27 eingespannt, die sich an den Seitenflächen der Rändelrolle 17 abstützen, wobei die Ringscheiben 26, 27 auf die Seitenflächen der Rändelrolle durch Schrauben gepreßt werden, die in der Fig. 2 durch strichpunktierte Linien 28 ; 29 angedeutet sind und sich durch Durchsteckbohrungen 30 der Rändelrolle 17 erstrecken.

Bei der erfindunsgemäßen Ausführung nach der Fig. 6 ist die scheibenförmige Rändelrolle 31 in axialer Richtung verschiebbar auf einer Hülse 32 gelagert, die zwischen Ringscheiben 33 und 34 eingespannt ist. Als Spannelemente werden Schrauben 35 verwendet, die mit ihrem Schaft sich durch eine Durchsteckbohrung 36 in der Rändelrolle 31 erstrecken und mit ihrem Gewindeende 37 in eine Gewindebohrung der Ringscheibe 33 eingeschraubt sind und sich mit ihrem Kopf 38 an einer Ringfläche der Ringscheibe 34 abstützen.

Die Ringscheiben 33, 34 sind mittels einer Feder 39 verdrehfest am Ende 40 der angetriebenen Welle 6 festgelegt, wobei sich die Ringscheibe 33 an einer Bundfläche 41 der Welle 6 abstützt und die Ringscheibe 34 durch eine Endscheibe 42 festgelegt wird, die mittels einer Schraube 43 an dem Wellenende 40 befestigt wird.

In einer Abwandlung der in der Fig. 6 aufgezeigten Konstruktion ist es auch möglich, die Hülse 32 mit einer Ringscheibe einstückig auszubilden.

Die auf der Hülse 32 in Richtung der Drehachse 44 gleitbar gelagerte Rändelrolle 31 weist zwei in Abstand voneinander angeordnete kegelige Umfangsflächen 45. 46 auf, die mit einer Verzahnung versehen sind. Bei dieser Verzahnung verläuft der zwischen zwei Zähnen vorgesehene Zahngrund parallel zur kegeligen Umfangsfläche, die mit der Horizontalen einen Winkel a bildet, der 30° bis 50° aufweisen kann.

Die von der Rändelrolle 31 auf die umzuformenden Nutstege 22. 23 ausgeübte Kraft F (Fig. 7) wird nach dem Kraftdiagramm nach der Fig. 7a in die Kraftkomponenten FR und FW zerlegt, durch die eine intensive Anpressung der Nutstege 22, 23 an den Isolierstab 47 erfolgt. Sofern die Nutstege 22, 23, wie im Ausführungsbeispiel dargestellt, eine in Richtung zum Isolierstab 47 vorspringende Nase aufweisen und dieser Isolierstab mit einer Aufnahmeaussparung für diese Nase versehen ist, wird eine einwandfreie Einformung der Nasen in die zugeordnete Aufnahmeaussparung unter dem Einfluß der in der Fig. 7a aufgezeigten Kraftkomponenten erreicht.

Aufgrund des₋Anstellwinkels a der kegeligen Umfangsflächen 45, 46 der Rändelrolle wird gewährleistet, daß die Nutstege 22, 23 nur mit einem sehr schmalen Rändelungsband versehen werden, wie dies in der Fig. 8 aufgezeigt ist.

In Abwandlung der beschriebenen Ausführung ist es auch möglich, das Verbundprofil ortsfest zu lagern und die mit mindestens einer Rändelrolle ausgerüstete Vorrichtung relativ zum Verbundprofil zu verfahren.

## Patentansprüche

1. Vorrichtung zum Verbinden der Teile eines wärmegedämmten, aus zwei Metallprofilen und mindestens einem Isolierstab (47) bestehenden Verbundprofils, bei dem der Isolierstab in Nuten der Metallprofile eingreift und außenliegende Nutstege (22, 23) mittels einer Rändelrolle (31) oder mehrerer Rändelrollen der Vorrichtung umformbar und auf den Isolierstab preßbar sind, jede Rändelrolle scheibenförmig ausgebildet und in einer an einer Welle (44) lösbar befestigten Einspannung festgelegt ist, dadurch gekennzeichnet, daß die Rändelrolle (31) in der Einspannung in axialer Richtung um ein derartiges Maß Schwimmend verschiebbar gelagert ist, daß ungünstige Toleranzüberlagerungen der zu verbindenden Teile ausgleichbar sind.

2. Vorrichtung nach Anspruch 1, dadurch gekennzeichnet, daß die axiale Verschiebbarkeit der Rändelrolle aus einer Mittellage 0.5 bis 1. mm nach jeder Seite beträgt.

3. Vorrichtung nach Anspruch 1, dadurch gekennzeichnet, daß die Rändelrolle (31) auf einer zwischen zwei Ringscheiben (33. 34) eingespannten Hülse (32) gleitbar gelagert ist und die Ringscheiben durch Schrauben (35) miteinander verbunden sind, die sich durch Durchsteckbohrungen (36) der Rändelrolle (31) erstrecken.

4. Vorrichtung nach Anspruch 3, dadurch gekennzeichnet, daß die Hülse mit einer Ringscheibe einstückig ist.

5. Vorrichtung nach einem der Ansprüche 1 bis 5, bei der die Rändelrolle zwei in Abstand voneinander angeordnete, kegelige, mit einer Verzahnung versehene Umfangsflächen aufweist, dadurch gekennzeichnet, daß der jeweilige zwischen zwei Zähnen vorgesehene Zahngrund parallel zur kegeligen Umfangsfläche (45, 46) verläuft.

6. Vorrichtung nach Anspruch 5, dadurch gekennzeichnet, daß der Winkel a zwischen der kegeligen Umfangsfläche (45, 46) und der Horizontalen 30° bis 50° beträgt.

## Claims

1. Apparatus for connecting the parts of a composite shaped member with a heat barrier action, comprising two shaped metal members and at least one insulating bar member (47), wherein the insulating bar member engages into grooves in the shaped metal members and outwardly disposed groove limb portions (22, 23) can be deformed and pressed against the insulating bar member by means of a knurling roller (31) or a plurality of knurling rollers of the apparatus, each knurling roller is of a disclike configuration and is fixed in a holding means releasably secured to a shaft (44), characterised in that the knurling roller (31) is mounted in the holding means for floating displacenent in the axial direction by such an amount that unfavourable tolerance overlappings of the parts to be connected can be compensated.

2. Apparatus according to claim 1 characterised in that the axial displaceability of the knurling roller is 0.5 to 1 mm towards each side from a central position.

3. Apparatus according to claim 1 characterised in that the knurling roller (31) is mounted slidably on a sleeve (32) which is clamped between two annular discs (33, 34) and the annular discs are connected together by screws (35) which extend through through-fitting bores (36) in the knurling roller (31).

. 4. Apparatus according to claim 3 characterised in that the sleeve is in one piece with an annular disc.

5. Apparatus according to one of claims 1 to 5 wherein the knurling roller has two spaced-apart conical circumferential surfaces provided with a tooth arrangement characterised in that the tooth base between each two teeth extends parallel to the respective conical circumferential surface (45. 46).

6. Apparatus according to claim 5 characterised in that the angle a between the conical circumferential surface (45, 46) and the horizontal is from 30 to 50°.

## Revendications

1. Dispositif pour assembler les parties d'un profilé composite thermiquement isolé constitué de deux profilés métalliques et d'au moins une barre isolante (47), selon lequel la barre isolante s'engage dans des rainures des profilés métalliques, et selon lequel les rebords extérieurs (22, 23) des rainures peuvent être déformés et pressés sur la barre isolante au moyen d'un galet moleté (31) ou de plusieurs galets moletés du dispositif, chaque galet moleté étant configuré en forme de disque et étant fixé dans un moyen de serrage fixé de manière amovible sur un arbre (44), caractérisé en ce que le galet moleté (31) est monté dans le moyen de serrage avec possibilité de translation dans le sens axial et de flottement dans une mesure telle que des chevauchements de tolérances défavorables des parties à assembler peuvent être compensés.

2. Dispositif selon la revendication 1, caractérisé en ce que la possibilité de translation axiale du galet moleté est de 0,5 à 1 mm de chaque côte à partir d'une position médiane.

3. Dispositif selon la revendication 1, caractérisé en ce que le galet moleté (31) est monté coulissant sur un manchon (32) serré entre deux disques annulaires (33, 34), et en ce que les disques annulaires sont assemblés entre eux par des vis (35) qui s'étendent à travers des alésages traversant (36) du galet moleté (31).

4. Dispositif selon la revendication 3, caractérisé en ce que le manchon est solidaire d'un disque annulaire.

5. Dispositif selon une des revendications 1 à 5, selon lequel le galet moleté présente deux faces circonférentielles disposées à distance entre elles, coniques et munies d'une denture, caractérisé en ce que le creux de dent prévu à chaque fois entre deux dents s'étend parallèlement à la face circonférentielle conique (45. 46).

6. Dispositif selon la revendication 5. caractérisé en ce que l'angle a entre la face circonférentielle conique (45, 46) et l'horizontale est égal à 30 à 50°.
